# FASCICULE DE BREVET EUROPEEN

(11) **EP 0 104 981 B1**
(45) Date de publication et mention de la délivrance du brevet: **28.01.1987**
(21) Numéro de dépôt: 83401751.9
(22) Date de dépôt: 06.09.1983
(51) Int. Cl.: H01H 83/20

(54) **Disjoncteur électrique à organe de commutation statique télécommandé**
Elektrischer Schalter mit einer ferngesteuerten ruhenden Schaltvorrichtung
Electric circuit breaker with a remotely controlled static switching device

(30) Priorité: 17.09.1982 FR 8215841
(43) Date de publication de la demande: 04.04.1984
(73) Titulaire: MERLIN GERIN, F-38050 Grenoble Cédex (FR)
(72) Inventeur: Mertz, Jean-Luc, F-38050 Grenoble Cedex (FR)
(74) Mandataire: Kern, Paul

## Description

L'invention est relative à un appareil électrique de connexion et de protection selon le préambule de la revendication 1.

Un disjoncteur est généralement équipé d'une manette de commande manuelle d'ouverture et de fermeture et il est capable d'interrompre automatiquement des courants de défaut. Il se prête mal à une télécommande et son mécanisme n'est pas adapté à un grand nombre de manoeuvres.

La présente invention a pour but de remédier à ces inconvénients et de permettre la réalisation d'un appareil mixte disjoncteur - commutateur statique de conception simple et bon marché. L'invention telle qu'elle est caractérisée dans la revendication 1 fait usage d'un commutateur statique, notamment d'un triac, pour assurer la télécommande, le mécanisme du disjoncteur et ses contacts n'intervenant pas dans cette ma- nœuvre.

Les propriétés et avantages des commutateurs statiques sont bien connus mais leurs possibilités d'emploi sont limitées par leur grande sensibilité aux surcharges qui provoquent leur destruction. Il a déjà été proposé dans le document US-A-4272687 d'associer un disjoncteur et un contacteur ou interrupteur, notamment un commutateur statique à triac, la protection sur court- circuit étant assurée par le disjoncteur, tandis que le triac permet une télécommande. Le temps de réponse de ce disjoncteur connu est trop long pour protéger efficacement le semi-conducteur du commutateur statique et ce disjoncteur est inutilisable dans les circuits de distribution à courants de courtcircuit élévés.

Le principe de shuntage par commutation de l'arc pour la protection du bilane d'un déclencheur contre les courants de court-circuit est connu selon les documents FR-A-2360977 et US-A-2134565. Le déclencheur constitue néanmoins une partie intégrante du disjonctuer.

En utilisant selon l'invention, la commutation de l'arc pour shunter le contacteur, le disjoncteur protège en même temps le commutateur statique. L'ensemble peut être logé dans un même boîtier de dimension standard ou dans une juxtaposition de boîtiers élémentaires ce qui facilite les connexions et le montage. Le disjoncteur peut être unipolaire ou multipolaire, pour un réseau à courant alternatif. Le commutateur statique selon l'invention est formé avantageusement par un élément semi-conducteur commandé, notamment un triac ou deux thyristors en tête-bêche. D'autres avantages et caractéristiques ressortiront plus clairement de l'exposé qui va suivre de deux modes de mise en oeuvre de l'invention, donnés à titre d'exemples et représentés aux dessins annexés, dans lesquels:
la figure 1 est une vue en coupe verticale d'un pôle de disjoncteur magnétothermique équipé d'un commutateur statique télécommandé selon l'invention, les contacts du pôle étant en position de fermeture;
la figure 2 représente le schéma électrique du disjoncteur de la fig.1;
la figure 3 est une vue analogue à la fig. 2, d'une variante de réalisation.

Sur les figures 1 et 2, est représenté un pôle d'un disjoncteur 10 électrique miniature utilisé dans un réseau alternatif à basse tension. Le boîtier 12 en matériau isolant moulé comporte un socle 14 postérieur adaptable à un rail support au moyen d'un verrou 16 d'encliquetage, et une face avant 18 munie d'une ouverture de passage d'une manette 20 de commande. Chaque pôle comprend une paire de contacts 22, 24 séparables, une chambre de coupure 26 à tôles 28 de désionisation de l'arc et un mécanisme de manceuvre 30 associé à la manette 20 de commande manuelle et à un déclencheur automatique magnétothermique 32. Ce dernier est inséré électriquement dans le circuit principal de déclenchement et est formé par un déclencheur thermique à bilame 34 et un déclencheur électromagnétique à bobine 36 connectés en série avec la paire de contacts 22, 24 en liaison électrique avec les bornes de raccordement 38,40 du pôle. La chambre de coupure 26 est encadrée par deux cornes d'arc inférieure 39 et supérieure 41 s'étendant parallèlement aux tôles 28 et au fond du socle 14.

Le contact mobile 24 est solidaire d'un bras de contact 42 actionné par le mécanisme de manoeuvre 30. Le bras de contact 42 est monté à pivotement sur un culbuteur 44 accouplé mécaniquement à une genouillère 46 associée à la manette 20. Un levier de déclenchement 48 pivotant sur un axe 50 coopère avec l'extrémité du bras de contact 42 à l'opposé du contact mobile 24, de manière à solidariser le bras 42 au culbuteur 44. Un verrou 52 assure l'accrochage du levier de déclenchement 48 en position de verrouillage. L'ouverture automatique des contacts 22, 24 du pôle est provoquée par un pivotement du verrou 52 vers une position déverrouillée qui libère le levier de déclenchement 48 entraînant sous l'action d'un ressort le bras de contact 42 pivotant vers la position d'ouverture. Le verrou 52 est actionné vers la position dèverrouillée soit par la déflexion du bilame 34 en cas de surcharge, soit par le déplacement du noyau mobile du déclencheur électromagnétique 36 lors de l'apparition d'un court- circuit.

Le fonctionnement d'un tel disjoncteur est bien connu des spécialistes et est décrit dans le elocu- ment FR-A-2468202, auquel on se reportera pour de plus amples détails.

Selon l'invention, un organe de commutation statique formé par un élément semi-conducteur commandé, notamment un triac 56 ou deux thyristors en tête-bêche parallèle, est connecté électriquement dans le circuit principal de déclenchement, en série avec la paire de contacts 22, 24 et les déclencheurs à bilame 34 et à bobine électromagnétique 36. L'électrode d'amorçage du triac 56 est reliée à une prise de connexion 57 agencée dans le boîtier 12 et pouvant recevoir un conducteur 58 extérieur en liaison avec un dispositif de télécommande 60 (fig. 2).

En référence aux fig. 1 et 2, le triac 56 est connecté électriquement dans le circuit principal entre le contact fixe 22 et l'une 40 des bornes de raccordement du pôle. Le contact mobile 24 est en liaison électrique avec l'autre borne 38 à travers la bobine 36 et le bilame 34. En position de fermeture des contacts 22, 24, le courant nominal circulant dans le circuit principal, traverse le triac 56 dans l'état débloqué, la bobine 36 du déclencheur électromagnétique et le bilame 34 du déclencheur thermique. La corne d'arc supérieure 41 est raccordée à la base du bilame 34 reliée à la borne 38. La corne d'arc inférieure 39 est prolongée jusqu'au voisinage du contact fixe 22 et est connectée par un conducteur de liaison 62 à un point de raccordement 64 situé entre le triac 56 et la borne 40 du circuit principal. La corne d'arc 39 est séparée du contact fixe 22 par un faible intervalle 66 de manière à autoriser la commutation rapide de l'arc sur le prolongement de la corne inférieure 39 dès le début de la course d'ouverture du bras de contact 42.

Le fonctionnement du disjoncteur 10 magnétothermique à télécommande selon les fig. 1 et 2 est le suivant:
En fonctionnement normal de surveillance du disjoncteur, le triac 56 est conducteur et les contacts 22, 24 se trouvent en position de fermeture. Le courant du pôle circule dans le circuit principal comprenant le bilame 34, la bobine 36 et le triac 56.

Lors de l'apparition d'un courant de surcharge s'opère la déflexion du bilame 34 susceptible de provoquer le déverrouillage du verrou 52 après dépassement du seuil de déclenchement thermique. Le mécanisme de manoeuvre 30 assure d'une manière bien connue le déplacement du bras de contact 42 vers la position d'ouverture. Il en est de même lorsque le courant de défaut est un court-circuit important faisant intervenir le déclencheur électromagnétique 36 lors du dépassement du seuil de déclenchement instantané. Le triac 56 conducteur est court-circuité par le conducteur 62 dès que l'arc commute sur la corne inférieure 39 au début de la course d'ouverture du contact mobile 24 (en pointillé). Le triac 56 est ainsi protégé contre toute surintensité dès la séparation des contacts 22, 24 et s'éteint automatiquement au prochain passage à zéro du courant. En fin de course d'ouverture du bras de contact 42, intervient la commutation classique de l'arc sur la corne supérieure 41, l'arc étant alors ancré entre les deux cornes 39, 41 de la chambre 26, de manière à shunter le bilame 34 et la bobine 36 des déclencheurs thermique et électromagnétique. L'extinction de l'arc s'opère dans la chambre 26 grâce aux tôles 28 de désionisation.

En l'absence de défaut sur le réseau, l'ouverture et la fermeture du disjoncteur connecté au réseau s'effectue de deux manières distinctes:
- soit par action manuelle de la manette 20 de commande du mécanisme 30 qui entraîne mécaniquement le bras de contact 42 vers la position d'ouverture ou de fermeture. Le disjoncteur 10 fonctionne alors en interrupteur mécanique susceptible d'établir et d'interrompre le courant nominal du pôle;
- soit par commande à distance du triac 56 au moyen du dispositif 60, la manette 20 du mécanisme 30 et les contacts 22, 24 restant immobiles en position de fermeture.

Le disjoncteur 10 fonctionne alors en interrupteur statique télécommandé par blocage et déblocage du triac 56 assurant respectivement l'interruption et l'établissement du courant nominal dans le circuit principal du pôle sans intervention du mécanisme 30 du disjoncteur.

On remarque que la fonction protection contre les surintensités est assurée par le déclencheur magnétothermique 32 coopérant avec le mécanisme 30 pour ouvrir le bras de contact 42, le triac 56 étant dans l'état conducteur. La commutation de l'arc sur la corne 39 court-circuite le triac 56 qui s'éteint, ce dernier étant protégé contre le courant de défaut dès que les contacts 22, 24 se séparent. La fonction télécommande du disjoncteur 10 résulte exclusivement de l'intervention du dispositif 60 de commande à distance du triac 56 pendant que le mécanisme 30 reste inactif en position de fermeture des contacts 22, 24.

La variante de la fig. 3 montre une connexion électrique différente du triac 56 dans le circuit principal de déclenchement du pôle. Tous les autres éléments du disjoncteur 10 sont identiques à celui des fig. 1 et 2, à l'exception de la corne inférieure 39 raccordée directement au contact fixe 22. Le triac 56 est inséré entre le contact mobile 24 et la borne 38 en série avec le bilame 34 et la bobine 36 du déclencheur magnétothermique 32. Le contact fixe 22 est relié directement à la borne 40.

Le fonctionnement du disjoncteur télécommandé 10 selon la fig. 3 est similaire à celui des fig. 1 et 2, seul est modifié l'instant de shuntage du triac 56 pendant la phase de coupure. Le shuntage intervient en fin de course d'ouverture du bras de contact 42 (en pointillé) lorsque l'arc est commuté sur la corne supérieure 41. Le circuit série formé par le triac 56, le bilame 34 et la bobine 36 est alors court-circuité par la corne supérieure 41.

## Revendications

1. Appareil électrique de connexion et de protection pour réseau à courant alternatif, comprenant un boîtier (12) ou association de boîtiers pour le logement d'un ensemble mixte disjoncteur et commutateur statique ayant par pôle:
- une paire de bornes de raccordement (38,40),
- un disjoncteur comportant une paire de contacts séparables (22, 24), un mécanisme (30) d'actionnement du contact mobile (24), un déclencheur (34, 36) sur défaut coopérant avec le mécanisme (30) lors de l'apparition d'un courant de surcharge ou de court-circuit pour provoquer l'ouverture automatique des contacts (22, 24), et une chambre d'extinction d'arc (26) destinée à couper l'arc électrique tiré entre les contacts séparés (22, 24)
- un commutateur statique (56) connecté électriquement en série avec les contacts (22, 24) et le déclencheur (34,36) du disjoncteur, ledit commutateur étant agencé pour interrompre ou établir le courant nominal dans le pôle lorsque les contacts (22, 24) du disjoncteur se trouvent en position fermée,
- et des moyend de controle (60) susceptibles d'envoyer un signal de commande d'ouverture ou de fermeture au commutateur statique (56), caractérisé en ce que chauque pôle comprend de plus une corne de guidage d'arc (39, 41) insérée dans un circuit de shuntage susceptible de court-circuiter et de protéger le commutateur statique (56) lors de la commutation de l'arc sur ladite corne au cours de la course d'ouverture des contacts (22,24) du disjoncteur.

2. Appareil électrique selon la revendication 1, caractérisé en ce que le commutateur statique (56) est formé par un élément semi-conducteur commandé à courant alternatif, notamment un triac ou deux thyristors en tête bêche parallèle.

3. Appareil électrique selon la revendication 1 ou 2, caractérisé en ce que le commutateur statique (56) est connecté électriquement entre le contact fixe (22) et l'une des bornes (40) de raccordement associée, et que la corne de guidage (39) d'arc est séparée du contact fixe (22) par un faible intervalle (66) en étant reliée par un conducteur de liaison (62) dudit circuit de shuntage à un point de raccordement (64) situé entre le commutateur (56) et ladite borne (40), de manière à provoquer le shuntage du commutateur statique (56) après séparation des contacts (22, 24) dès le début de la course d'ouverture du contact mobile (24).

4. Appareil électrique selon la revendication 1 ou 2, caractérisé en ce que le commutateur statique (56) est branché électriquement en série avec le déclencheur (34, 36) entre le contact mobile (24) et l'autre borne de raccordement (38) et que la corne de guidage (41) est raccordée à cette dernière borne (38), de manière à assurer le shuntage du commutateur statique (56) en fin de course d'ouverture du contact mobile (24).

5. Appareil électrique selon l'une des revendications 2 à 4, caractérisé en ce que le commutateur statique (56) commandé est relié à une prise de connexion (57) du boîtier (12) pouvant coopérer avec un dispositif de télécommande extérieur.

## Patentansprüche

1. Elektrisches Gerät zur Verbindung und zum Schutz von Wechselstromnetzen, mit einem Gehäuse (12) oder einer Gehäuseverbindung zur Unterbringung einer gemischten Gruppe, Schalter und statischer Umschalter, mit je Pol:
-einem Paar Anschlussklemmen (38,40),
- einem Schalter mit einem Paar trennbarer Kontakte (22, 24), einem Betätigungsmechanismus (30) des beweglichen Kontaktes (24), einem Fehlerstromauslöser (34, 36), der mit dem Mechanismus (30) bei Auftreten eines Überlast-oder Kurzschluss-Stromes zusammenarbeitet, um die automatische Öffnung der Kontakte (22, 24) zu bewirken, und einer Lichtbogenlöschkammer (26) zum Unterbrechen des zwischen den getrennten Kontakten (22, 24) gezogenen Lichtbogens,
- einem statischen Umschalter (56), der elektrisch mit den Kontakten (22, 24) und dem Auslöser (34, 36) des Schalters in Serie geschaltet ist, wobei der genannte Umschalter so ausgebildet ist, um den Nennstrom im Pol zu unterbrechen oder wiederherzustellen, wenn die Kontakte (22, 24) des Schalters in geschlossener Stellung sind,
- Kontrollmitteln (60), die an den statischen Umschalter (56) ein Öffnungs- oder Schliess-Steuersingnal abgeben können,
dadurch gekennzeichnet, dass jeder Pol weiterhin ein Lichtbogenleithorn (39, 41) aufweist, das in einen Shuntkreis eingefügt ist, der den statischen Umschalter (56) kurzschliessen und schützen kann, wenn der Lichtbogen auf das genannte Horn kommutiert während des Öffnungsweges der Kontakte (22,24) des Schalters.

2. Elektrisches Gerät gemäss Anspruch 1, dadurch gekennzeichnet, dass der statische Umschalter (56) von einem wechselstrom-gesteuerten Halbleiterelement gebildet wird, insbesondere ein Triac oder zwei parallele, Kopf zu Fuss gelegene Thyristoren.

3. Elektrisches Gerät gemäss Anspruch 1 oder 2, dadurch gekennzeichnet, dass der statische Umschalter (56) elektrisch zwischen dem feststehenden Kontakt (22) und einer der zugeordneten Anschlussklemmen (40) geschaltet ist, und dass das Lichtbogenleithorn (39) von dem feststehenden Kontakt (22) durch ein geringes Spiel (66) getrennt ist und dabei durch einen Verbindungsleiter (662) des genannten Shuntkreises mit einem Anschlusspunkt (64) verbunden ist, der zwischen dem Umschalter (56) und der genannten Klemme (40) liegt, um den Shunt des statischen Umschalters (56) nach Trennung der Kontakte (22, 24) zu bewirken, gleich zu Anfang des Öffnungsweges des beweglichen Kontaktes (24).

4. Elektrisches Gerät gemäss Anspruch 1 oder 2, dadurch gekennzeichnet, dass der statische Umschalter (56) elektrisch mit dem Auslöser (34, 36) in Serie geschaltet ist, zwischen dem beweglichen Kontakt (24) und der anderen Anschlussklemme (38), und dass das Lichtbogenleithorn (41) mit letztgenannter Klemme (38) so verbunden ist, um den Shunt des statischen Umschalters (56) am Ende des Öffnungsweges des beweglichen Kontaktes (24) zu bewirken.

5. Elektisches Gerät gemäss einem der Ansprüche 2-4, dadurch gekennzeichnet, dass der gesteuerte statische Umschalter (56) mit einer Anschlussdose (57) des Gehäuses (12) verbunden ist, die mit einer äusseren Fernsteuer-Vorrichtung zusammenarbeiten kann.

## Claims

1. Electrical switching device and protection device for an alternating current system, comprising a case (12) or an association of cases for the housing of a mixed group, composed of a current-breaker and a static switch, comprising per pole:
- a pair of connecting terminals (38,40),
- a circuit-breaker, comprising a pair of separating contacts (22, 24), an operating mechanism (30) of the movable contact (24), a fault tripping device (34, 36), co-operating with the mechanism (30), when an overload current or a short-circuit appears, in order to provoke the automatic opening of the contacts (22, 24) and an arc-extinguishing chamber (26), aimed at cutting the elcetric arc drawn between the separating contacts (22, 24),
- a static switch (56) electrically connected in series with the contacts (22, 24) and the tripping device (34, 36) of the circuit-breaker, said static switch being designed to interrupt or establish the nominal currrent, in the pole, when the contacts (22, 24) of the circuit-breaker are in a closed position,
- and operating means (60), being able to send a controlling signal of opening and closing, to the static switch (56), characterized in that each pole comprises, in addition, an arc guiding horn (39, 41), inserted in a shunt circuit, being able to shunt and protect the static switch (56), as soon as the arc switches on said guiding horn, during the opening movement of the contacts (22, 24) of the circuit-breaker.

2. Electrical device according to claim 1, characterized in that the static switch (56) is made with a controlled alternating current semiconductor element, particularly a triac or two thyristors, in parallel head to tail.

3. Elcetrical device according to claim 1 or 2, characterized in that the static switch (56) is electrically connected between the stationary contact (22) and one of the associated connection terminal (40), and that the guiding horn (39) is separated from the stationary contact (22) by a small interval (66), being connected by a connection conductor (52) of said shunt circuit to a connecting point (64), situated between the static switch (56) and said connection terminal (40), to provoke the shunting of the static switch (56) after the separation of the contacts (22, 24), from the beginning of the opening movement of the movable contact (24).

4. Electrical device, according to claim 1 or 2, characterized in that the static switch (56) is electrically connected in series with the tripping device (34, 36), between the movable contact (24) and the other connection terminal (38) and that the guiding horn (41) is connected to this last terminal (38), in order to insure the shunting of the static switch (56) at the end of the opening movement of the movable contact (24).

5. Electrical device according to anyone of claims 2 to 4, characterized in that the controlled static switch (56) is linked to a connection terminal (57) of the case (12), being able to co-operate with an external remote control device.
